# EUROPÄISCHE PATENTSCHRIFT

(11) **EP 2 335 887 B1**
(45) Veröffentlichungstag und Bekanntmachung des Hinweises auf die Patenterteilung: **06.09.2017**
(21) Anmeldenummer: 10192662.4
(22) Anmeldetag: 26.11.2010
(51) Int. Cl.: B26D 1/09, B26D 9/00, B26F 1/14, B26D 7/00, B26F 1/40

(54) **Schneide- und Stanzeinrichtung**
Cutting and stamping device
Dispositif de coupe et d'estampillage

(30) Priorität: 17.12.2009 DE 102009058590; 23.06.2010 DE 102010024771
(43) Veröffentlichungstag der Anmeldung: 22.06.2011
(73) Patentinhaber: Müller Martini Holding AG, 6052 Hergiswil (CH)
(72) Erfinder: Matthes, Dr., Wolfgang, 04808 Wurzen/OT Sachsendorf (DE); Schumann, Klaus, 04277 Leipzig (DE); Sonntag, Roger, 04158 Leipzig (DE)

(56) Entgegenhaltungen:
- EP-A1- 1 152 310
- CH-A5- 561 593
- DE-A1- 3 938 285
- DE-A1- 19 720 042
- GB-A- 2 113 597
- US-A- 4 056 993

## Beschreibung

Die Erfindung betrifft eine Vorrichtung und ein Verfahren zum gleichzeitigen, dreiseitigen Beschnitt von Produkten gemäß dem Oberbegriff von Anspruch 1 bzw. Anspruch 4.

Bei der Herstellung von Broschuren werden an Sammelheftern die zusammengetragenen und gehefteten Produkte in einer Vorrichtung zum dreiseitigen Beschnitt, etwa einem Trimmer, geschnitten. Dies erfolgt in den Schneidestationen für den Frontbeschnitt und den Kopf bzw. Fußbeschnitt durch ein bewegtes Obermesser gegen ein feststehendes Untermesser.

Die Durchführung des dreiseitigen Beschnitts erfolgt hierbei in einzelnen Schritten. Bei Stillstand des Transportsystems in einer ersten Schneidestation erfolgt der Frontbeschnitt. Dann wird das Produkt durch das Transportsystem in eine zweite Schneidestation befördert. Dort erfolgt der Kopf- und Fußbeschnitt ebenfalls im Stillstand des Transportsystems. Schließlich wird das dreiseitig beschnittene Produkt in die Auslage transportiert. Aus der EP 1 152 310 A1 ist ein solcher Trimmer bekannt.

Weiterhin ist aus der CH 561 593 eine Vorrichtung zum Zuschneiden eines Stapels von Bogen bekannt, bei der in der zweiten Station zusätzlich ein weiteres Messer zum Trennen von Doppelnutzen vorhanden ist.

Sollten die Produkte weiterhin spezielle Stanzungen, wie beispielsweise Lochstanzungen, Registerstanzungen oder Perforierungen erhalten, so müssen die Produkte anschließend einer speziellen Maschine für diese Sonderstanzungen zugeführt werden.

Aufgabe der vorliegenden Erfindung ist es deshalb eine Vorrichtung zu schaffen, in der neben dem Randbeschnitt und / oder der Trennung von Doppelnutzen gleichzeitig die Durchführung von Sonderstanzungen durchführbar ist.

Gelöst wird diese Aufgabe durch eine Vorrichtung gemäß dem kennzeichnenden Teil von Anspruch 1 und ein Verfahren gemäß dem Kennzeichen von Anspruch 4.

In einer bevorzugten Ausführungsform weist die Vorrichtung zum gleichzeitigen dreiseitigen Beschnitt von Produkten eine gemeinsame Obermesserbrücke auf, die in einer Hubbewegung betreibbar ist. Die Obermesserbrücke erstreckt sich durch drei Bearbeitungsstationen. An der Obermesserbrücke sind die Messer zum Kopfbeschnitt, Fußbeschnitt und Vorderkantenbeschnitt der Produkte angebracht sowie spezielle Stanzwerkzeuge, mittels derer Sonderstanzungen in der dritten Bearbeitungsstation vorgenommen werden. Eine Transportvorrichtung transportiert die Produkte in die einzelnen Stationen der Vorrichtung hinein und wieder heraus.

Mit der erfindungsgemäßen Lösung ist damit eine Kombination von Randbeschnitt, Trennen von Doppelnutzen, Einbringen von Lochstanzungen und anderen Formstanzungen mit einer Hubbewegung der Obermesserbrücke in den drei Stationen gleichzeitig möglich.

In einer besonders bevorzugten Ausführungsform ist mindestens in der zweiten Schneidstation zusätzlich ein Messer zur Nutzentrennung an der Obermesserbrücke befestigt.

Der Vorteil des erfindungsgemäßen Trimmers mit drei Bearbeitungsstationen besteht somit in der Erweiterung des verarbeitbaren Produktspektrums durch die Möglichkeit, Stanzschnitte mit einfachen Trennmesser ausführen (unabhängig von der Produktdicke bei gleichzeitig höherer Schnittqualität), der Kombination von Trennschnitten und Stanzungen in einem Durchlauf auszuführen bei gleichzeitiger Verringerung der Formate bei Doppelnutzen.

Weitere vorteilhafte Ausführungsformen der Erfindung werden anhand der nachfolgenden Figuren dargestellt.

Es zeigen im Einzelnen:
- Figur 1: zeigt einen Trimmer für den konventionellen Zweischritt-Betrieb,
- Figur 2: zeigt einen erfindungsgemäßen Trimmer für den Dreischritt-Betrieb,
- Figur 3: zeigt die Bearbeitung eines Einzelnutzens mit Lochung in der dritten Station,
- Figur 4: zeigt die Bearbeitung eines Doppelnutzens mit Stanzschnitt in der zweiten Station und Zweifachlochung eines jeden Nutzens in der dritten Station,
- Figur 5: zeigt die Bearbeitung eines Doppelnutzens mit Stanzschnitt in der zweiten Station und einer Eurolochung eines jeden Nutzens in der dritten Station.

Ein repräsentatives Beispiel für einen Trimmer 1 für den konventionellen Zweischnittbetrieb ist in Figur 1 dargestellt. Der Trimmer weist getrennte Antriebsvorrichtungen für die Obermesserbrücke 3 und für das Transportsystem 4 auf, von denen in Figur 1 nur der Antriebsmotor 2 dargestellt ist. Dieser Antriebsmotor 2 realisiert die Bewegung der Obermesserbrücke 3, an welcher die Obermesser 6, 9, 10 befestigt sind. Das Obermesser 6 für den Vorderkantenbeschnitt in der ersten Station ist am vorderen Teil 5 der Obermesserbrücke 3 befestigt und die Obermesser 9, 10 für den Fuß- und Kopfbeschnitt in der zweiten Station am hinteren Teil 7, 8 der Obermesserbrücke 3. An diesen Teilen 7, 8 der Obermesserbrücke 3 kann auch zusätzlich ein Messer 24 zum Trennen von Doppelnutzen befestigt werden. Die Produktlaufrichtung ist durch Pfeile 11 gekennzeichnet. Ein in Figur 1 nicht dargestellter Antriebsmotor treibt die oberen Transportbänder 12 und die unteren Transportbänder 13 des Transportsystems 4 für den Produkttransport durch die einzelnen Stationen an.

In Figur 2 ist ein erfindungsgemäßer Trimmer 20 für den Dreischrittbetrieb dargestellt. Der Trimmer 20 entspricht im Wesentlichen dem bereits beschriebenen Aufbau des Trimmers 1 mit dem Unterschied, dass die Obermesserbrücke 3' des Trimmers 20 einen weiteren Teil 14 für spezielle Loch- oder Stanzwerkzeuge 15 zur Bearbeitung der Produkte 16, 16' in einer dritten Station aufweist.

Der besseren Übersichtlichkeit wegen sind nun in den folgenden Figuren 3 bis 5 nur die wesentlichen Komponenten für die Bearbeitung des Produktes 16, 16' dargestellt.

In Figur 3 ist die Bearbeitung eines Produktes 16 in drei Bearbeitungsstationen 17, 18 19 schematisch dargestellt. In der ersten Schneidstation 17 findet der Vorderkantenbeschnitt des Produktes 16 mittels des Obermessers 6 und des Untermessers 20 statt. Während des Beschnitts ist das Produkt 16 im Stillstand. Anschließend wird das Produkt 16 mittels des Transportsystems 4 in die zweite Schneidstation 18 für den Kopf- und Fußbeschnitt transportiert. Der Kopfbeschnitt erfolgt mittels des Obermessers 10 und des Untermessers 22 und der Fußbeschnitt mittels des Obermessers 9 und des Untermessers 21. Auch der Kopf- und Fußbeschnitt erfolgen im Stillstand des Produktes 16. Anschließend wird das Produkt 16 mittels des Transportsystems 4 in die dritte Bearbeitungsstation 19 transportiert. Im vorliegenden Ausführungsbeispiel erfolgt in dieser Bearbeitungsstation 19 eine Zweilochstanzung mittels zweier Lochstempel 15 und zweier Schneidbuchsen 23 für die Lochstanzungen. Anschließend wird das fertig bearbeitete Produkt 16 aus dem Trimmer heraus transportiert.

In der Figur 4 ist eine alternative Bearbeitung eines Produktes 16 in den drei Bearbeitungsstationen 17, 18, 19 schematisch dargestellt. In der ersten Schneidstation 17 erfolgt mittels des Obermesser 6 und des Untermessers 20 der Vorderkantenbeschnitt des Produktes 16 im Produktstillstand. Nach dem Transport des Produktes 16 in die zweite Schneidstation 18 erfolgt im Produktstillstand mittels der Obermesser 9, 10 und der entsprechenden Untermesser 21, 22 der Fuß- und Kopfbeschnitt des Produktes 16. Gleichzeitig erfolgt zusätzlich die Trennung des Produktes 16 in die Doppelnutzen 16' mittels des Obermessers 24, welches als Stanzmesser mit V-förmigem Stanzprofil ausgebildet ist, gegen die Untermesser 25. Die beiden Doppelnutzen 16' werden anschließend in die dritte Bearbeitungsstation 19 transportiert. Hier erfolgt wiederum im Produktstillstand mittels der vier Lochstempel 15 und den zugehörigen Schneidbuchsen 23 jeweils eine Zweilochstanzung in die Doppelnutzen 16'. Alternativ ist es auch möglich, in der zweiten Schneidstation 18 nur einen einfachen Trennschnitt mit einem einfachen Trennmesser 24 und einem Untermesser 25 durchzuführen und so in der zweiten Schneidstation 18 nur einen Doppelnutzen 16' fertigzustellen und den zweiten Trennschnitt für den zweiten Doppelnutzen 16' in der dritten Bearbeitungsstation 19 durch ein zweites einfaches Trennmesser 24 und einem Untermesser 25 durchzuführen, ggf. gleichzeitig mit den Zweilochstanzungen für jeden Doppelnutzen 16'. Die fertig bearbeiteten Doppelnutzen 16' werden aus dem Trimmer heraus transportiert.

In der Figur 5 ist eine weitere alternative Bearbeitung eines Produktes 16 in drei Bearbeitungsstationen 17, 18, 19 schematisch dargestellt. Im Unterschied zu der Bearbeitung gemäß Figur 4 wird in der Variante gemäß Figur 5 in der dritten Bearbeitungsstation 19 jeder Doppelnutzen 16' mittig mit einer sogenannten Eurostanzung versehen.

Die dargestellten Ausführungsbeispiele stehen lediglich beispielhaft für die verschiedenen Arten von Lochungen und Stanzungen, die an dieser Stelle aufgrund ihrer Vielfalt nicht abschließend aufgeführt werden können, und stellen keine Beschränkung der Erfindung auf die Ausführungsbeispiele dar.

### Bezugszeichenliste

- 1: Trimmer
- 2: Antriebsmotor
- 3, 3 `: Obermesserbrücke
- 4: Transportsystem
- 5: vorderer Teil der Obermesserbrücke
- 6: Obermesser für Vorderkantenbeschnitt
- 7: hinterer Teil der Obermesserbrücke
- 8: hinterer Teil der Obermesserbrücke
- 9: Obermesser für den Fußbeschnitt
- 10: Obermesser für den Kopfbeschnitt
- 11: Produktlaufrichtung
- 12: obere Transportbänder
- 13: untere Transportbänder
- 14: weiterer Teil der Obermesserbrücke
- 15: Loch-, Stanzwerkzeug
- 16: Produkt
- 16': Doppelnutzen
- 17: Schneidstation für den Vorderkantenbeschnitt
- 18: Schneidstation für den Kopf-, Fußbeschnitt
- 19: Bearbeitungsstation für die Lochstanzung
- 20: Untermesser für den Vorderkantenbeschnitt
- 21: Untermesser für den Fußbeschnitt
- 22: Untermesser für den Kopfbeschnitt
- 23: Schneidbuchse für Stanzwerkzeug
- 24: Trennmesser
- 25: Untermesser

## Patentansprüche

1. Vorrichtung zum gleichzeitigen, dreiseitigen Beschnitt von Produkten (16, 16') in mehreren Schneidstationen (17, 18), mit einer gemeinsamen Obermesserbrücke (3, 3`), die in einer Hubbewegung betreibbar ist, wobei an der Obermesserbrücke (3,3') wenigstens Messer zum Kopfbeschnitt (10), Fußbeschnitt (9) und Vorderkantenbeschnitt (6) der Produkte (16, 16') anbringbar sind, wobei die Vorrichtung mindestens eine erste Schneidstation (17) für den Vorderkantenbeschnitt und eine zweite Schneidstation (18) für den Kopf- und Fußbeschnitt aufweist, und wobei die Vorrichtung eine Transporteinrichtung (4) aufweist, die die Produkte in die einzelnen Stationen der Vorrichtung hinein und wieder heraus transportiert,
**dadurch gekennzeichnet,**
**dass** die Vorrichtung eine dritte Station (19) aufweist, in welcher Sonderstanzungen mittels spezieller Stanzwerkzeuge (15) an den Produkten (16, 16') vorgenommen werden, wobei die Stanzwerkzeuge (15) ebenfalls an der Obermesserbrücke (3') befestigt sind.

2. Vorrichtung nach Anspruch 1,
**dadurch gekennzeichnet,**
**dass** mindestens in der zweiten Schneidstation (18) zusätzlich Messer (24) zur Nutzentrennung an der Obermesserbrücke (3') befestigt sind.

3. Verfahren zum Endbearbeiten von gebundenen oder gehefteten Produkten aus Papierbögen,
**dadurch gekennzeichnet,**
**dass** an den Produkten (16, 16') gleichzeitig in verschiedenen Stationen (17, 18, 19) durch die Hubbewegung einer gemeinsamen Obermesserbrücke (3') der Vorderkantenbeschnitt, der Kopf- und Fußbeschnitt und / oder Schnitte zur Trennung von Doppelnutzen, als auch Sonderstanzungen durchgerührt werden.

## Claims

1. Device for the simultaneous three-sided trimming of products (16, 16') in a plurality of cutting stations (17, 18), comprising a common upper knife carrier (3, 3') that can be operated in a reciprocating motion, wherein at least knives for head trimming (10), foot trimming (9) and front edge trimming (6) of the products (16, 16') can be mounted on the upper knife carrier (3, 3'), wherein the device has at least a first cutting station (17) for front edge trimming and a second cutting station (18) for head and foot trimming and wherein the device has a conveyor (4) that conveys the products into the individual stations of the device and back out again, **characterised in that** the device has a third station (19) in which special punching operations are performed on the products (16, 16') by means of special punching tools (15), the punching tools (15) also being fastened to the upper knife carrier (3').

2. Device according to claim 1, **characterised in that** knives (24) for separating two-up products are additionally fastened to the upper knife carrier (3') at least in the second cutting station (18).

3. Method of finishing bound or stitched products consisting of paper sheets, **characterised in that** front edge trimming, head and foot trimming and/or cuts for separating two-up products, as well as special punching operations are performed on the products (16, 16') simultaneously in different stations (17, 18, 19) by the reciprocating motion of a common upper knife carrier (3').

## Revendications

1. Dispositif dédié au rognage trilatéral simultané de produits (16, 16') dans plusieurs postes de sectionnement (17, 18), muni d'une traverse commune (3, 3') porte-lames supérieures qui peut être entraînée en un mouvement alternatif, ladite traverse (3, 3') porte-lames supérieures autorisant au moins le montage de lames (10) affectées au rognage de la tranche de tête, de lames (9) affectées au rognage de la tranche de queue, et de lames (6) affectées au rognage de la gouttière desdits produits (16, 16'), ledit dispositif comportant au moins un premier poste de sectionnement (17) dévolu au rognage de la gouttière et un deuxième poste de sectionnement (18) dévolu aux rognages des tranches de tête et de queue, et le dispositif présentant un système de transport (4) qui introduit lesdits produits dans les postes individuels dudit dispositif, puis les en extrait de nouveau, **caractérisé par le fait**
**que** le dispositif inclut un troisième poste (19) dans lequel des poinçonnages particuliers sont effectués, sur les produits (16, 16'), au moyen d'outils de poinçonnage (15) spécifiques, lesdits outils de poinçonnage (15) étant pareillement fixés à la traverse (3') porte-lames supérieures.

2. Dispositif selon la revendication 1,
**caractérisé par le fait**
**que** des lames (24) sont additionnellement fixées à la traverse (3') porte-lames supérieures, au moins dans le deuxième poste de sectionnement (18), en vue de la séparation d'exemplaires.

3. Procédé de finition de produits reliés ou brochés, constitués par des feuillets de papier,
**caractérisé par le fait**
**que** le rognage de la gouttière, les rognages de la tranche de tête et de la tranche de queue, et/ou des sectionnements ciblant la séparation d'exemplaires doubles, ainsi que des poinçonnages particuliers, sont effectués en simultanéité sur les produits (16, 16') dans différents postes (17, 18, 19), sous l'effet du mouvement alternatif d'une traverse commune (3') porte-lames supérieures.
